# FASCICULE DE BREVET EUROPEEN

(11) **EP 0 984 223 B1**
(45) Date de publication et mention de la délivrance du brevet: **19.05.2004**
(21) Numéro de dépôt: 99402117.8
(22) Date de dépôt: 25.08.1999
(51) Int. Cl.: F23D 14/20, F23C 7/00, F23C 9/00, F23D 17/00

(54) **Procédé de combustion pour brûler un combustible**
Verbrennungsverfahren zur Verbrennung eines Brennstoffes
Combustion process for burning a fuel

(30) Priorité: 02.09.1998 FR 9810966
(43) Date de publication de la demande: 08.03.2000
(73) Titulaire: L'air Liquide, S.A. à Directoire et Conseil de Surveillance pour l'Etude et l'Exploitation des Procédés Georges Claude, 75321 Paris Cedex 07 (FR)
(72) Inventeur: Dugue, Jacques, 78180 Montigny le Bretonneux (FR); Samaniego, Jean-Michel, 92600 Asnieres sur Seine (FR); Labegorre, Bernard, 75015 Paris (FR); Charon, Olivier, Chicago, Illinois 60611 (US)
(74) Mandataire: Vesin, Jacques

(56) Documents cités:
- EP-A- 0 754 912
- EP-A- 0 844 433
- US-A- 4 541 796

## Description

L'invention est relative à un procédé pour brûler un combustible dans lequel on injecte dans une zone de combustion au moins un jet de combustible et, à distance de celui-ci, au moins un jet principal d'un oxydant.

Il est connu de USP 4,988,285 un procédé de combustion permettant de réduire la formation d'oxydes d'azote du type Nox, dans lequel on injecte dans une zone de combustion un jet de combustible, par exemple du gaz naturel, et un jet principal d'un oxydant, par exemple de l'air ou de l'air enrichi en oxygène, disposé à une faible distance du jet de combustible, de préférence comprise entre 4 à 20 fois le diamètre du jet d'oxydant principal.

La Demanderesse a cependant constaté qu'un tel procédé de combustion connu conduit à la production d'une quantité trop importante d'oxydes d'azote lorsque les jets de combustible et d'oxydant principal sont disposés à faible distance l'un de l'autre.

Lorsqu'on éloigne l'un de l'autre les jets d'oxydant et de combustible pour réduire l'émission des oxydes d'azote, on se trouve alors confronté à des problèmes de stabilité de la combustion entretenue (la flamme peut s'éteindre par instants) et à la présence de combustible imbrûlé dans les fumées de ce qui est également nocif pour l'environnement.

Le document US 4,541,796 propose un procédé de combustion dans lequel l'oxydant est injecté sous forme de plusieurs jets. Ces jets d'oxydant sont situés à une distance X du jet de combustible qui leur est le plus proche, la distance X étant supérieure à au moins 8 fois le diamètre D du jet d'oxydant.

Le document EP 754 912 propose un procédé de combustion dans lequel les jets de combustible et d'oxydant sont répartis géométriquement de manière à donner aux flux de combustible et d'oxydant des angles et des vitesses conduisant à une flamme stable et lumineuse.

L'invention vise à pallier ces inconvénients en proposant un procédé de combustion permettant d'obtenir une combustion stable, à faible émission d'oxydes d'azote, malgré une distance entre les jets d'oxydant et de combustible bien supérieure à celle décrite dans l'art antérieur tel que USP 4,988,285.

A cet effet, l'invention a pour objet un procédé de combustion pour brûler un combustible, dans lequel on injecte simultanément dans une zone principale de combustion au moins un jet de combustible et à distance de celui-ci au moins un jet principal d'un oxydant, dans lequel on dispose le point d'injection de chaque jet principal d'oxydant par rapport au point d'injection du jet de combustible le plus proche de lui à une distance D satisfaisant l'une au moins des relations suivantes :$\frac{\text{D}}{\sqrt{\text{A}}} \text{> 5 (et de préférence > 10) et/ou} \frac{\text{D}}{\sqrt{\text{B}}} \text{> 5 (et de préférence > 10)}$ D étant définie comme la distance minimale entre le bord externe du jet d'oxydant considéré et le bord externe du jet de combustible le plus proche de lui, à leurs points respectifs d'injection, et A et B étant respectivement la section du jet principal de l'oxydant et la section du jet de combustible, les sections étant considérées au point d'injection des jets, de manière à maintenir les jets principal d'oxydant et de combustible séparés jusqu'à ce que ledit au moins un jet principal d'oxydant et/ou le jet de combustible ait entraîné une quantité d'un fluide environnant sensiblement inerte. De préférence, la quantité de fluide environnant entraîné est supérieure à cinq, encore plus préférentiellement à dix fois son propre débit

L'invention est caractérisée en ce que l'on injecte dans une zone auxiliaire de combustion située en amont de ladite zone principale de combustion au moins un jet auxiliaire d'un oxydant pour stabiliser la combustion dans ladite zone principale de combustion, le point d'injection dudit jet auxiliaire d'oxydant étant disposé à une distance Dₛ du jet associé de combustible, Dₛ satisfaisant à la relation suivante :$\frac{{\text{D}}_{\text{s}}}{\sqrt{{\text{A}}_{\text{s}}}} \text{<5}$ Dₛ étant la distance minimale entre le bord externe du jet auxiliaire d'oxydant considéré et le bord externe du jet associé de combustible, à leurs points respectifs d'injection, et Aₛ étant la section du jet auxiliaire d'oxydant considéré à son point d'injection, de manière à obtenir une combustion sensiblement uniforme.

L'utilisation d'une distance D vérifiant au moins l'une des deux relations précédentes permet au jet principal d'oxydant et au jet de combustible d'entraîner une quantité de fluide environnant notamment sensiblement inerte avant qu'ils ne réagissent l'un avec l'autre. En prenant comme référence comme commencement de leur interaction (et au début de la zone de combustion principale) le point de rencontre des bords du jet d'oxydant principal et du jet de combustible, pour des jets sensiblement parallèles, chacune des relations implique que le débit total contenu dans le jet est au moins 1.8 fois le débit initial du jet entraînant. Le rapport (débit jet/débit initial) augmente lorsque le rapport (masse volumique fluide entraînant/masse volumique fluide entraîné) diminue. La vérification de chacune des deux inégalités permet d'obtenir une dilution de chacun des jets d'oxydant principal et de combustible. La mise en oeuvre de cette invention se fera avec une distance D satisfaisant au moins l'une des relations ci-dessus, et de préférence satisfaisant D/A^{0.5} > 10 et/ou D/B^{0.5} > 10, de façon à ce que le débit de l'un des jets au moins et de préférence de chaque jet (débit initial plus fluide environnant sensiblement inerte) soit au moins 3.6 fois le débit initial du jet entraînant.

Selon un mode préférentiel de réalisation, le procédé est caractérisé en ce que l'on régule le débit total d'oxydant injecté par lesdits jets principal et auxiliaire d'oxydant à une valeur supérieure au débit stoechiométrique d'oxydant nécessaire pour brûler tout le combustible injecté dans la zone de combustion par ledit au moins un jet de combustible. De préférence également, on régule le débit de l'oxydant injecté par ledit au moins un jet auxiliaire à une valeur inférieure à 30%, de préférence compris entre 2% et 15% du débit total d'oxydant injecté dans la zone de combustion.

Le procédé selon l'invention peut de plus comporter une ou plusieurs des caractéristiques suivantes :
- on injecte symétriquement autour dudit au moins un jet de combustible, plusieurs jets principaux d'oxydant,
- on injecte dans ladite zone de combustion deux jets principaux d'oxydant disposés diamétralement opposés par rapport à au moins un jet central de combustible,
- on injecte dans ladite zone de combustion trois jets centraux de combustible, coplanaires avec les deux jets principaux d'oxydant disposés diamétralement opposés par rapport aux trois jets centraux de combustible,
- on injecte dans ladite zone de combustion au moins un jet d'un premier combustible, notamment du gaz naturel, et au moins un jet d'un second combustible, notamment du fioul (le combustible peut être dans tous les cas, solide, liquide et/ou gazeux).

Le terme "combustion sensiblement uniforme" signifie que l'on obtient une zone de combustion sensiblement uniforme caractérisée par un volume de zone de combustion au moins doublé par rapport à une flamme où les jets de combustible et d'oxydant se mélangent rapidement sans dilution préalable avec des produits de combustion, et un champ de température avec de faibles gradients dans le volume de la flamme, tel que, pour un oxydant composé d'oxygène pur, la température moyenne maximale est inférieure d'au moins 500°C à la température adiabatique théorique du mélange combustible/oxydant.

La quantité de mouvement totale (combustible + comburant) des jets de fluide rapportée à une unité de puissance (et qui sera donc exprimée en Newton/Megawatt) sera de préférence supérieure à environ 3 N/MW, de manière à obtenir un mélange satisfaisant des gaz (la quantité de mouvement -ou "momentum"- est ici définie comme le produit d'un débit massique (kg/s) par une vitesse (m/s)).

Le tableau ci-après (ramené à une puissance de brûleur de 1 MW) résume les différents résultats obtenus par une flamme oxygène/gaz naturel (de 1 MW) :

| | **OXYGENE** | | **NATURAL GAS** | | **TOTAL** |
|---|---|---|---|---|---|
| Cas | Vitesse | Quantité de mouvement (N) | Vitesse (m/s) | Quantité de mouvement (N) | Quantité de mouvement (N) |
| 1 | 10 | 0.9 | 50 | 1.1 | 2.0 |
| 2 | 10 | 0.9 | 100 | 2.2 | 3.1 |
| 3 | 60 | 5.1 | 5 | 0.1 | 5.2 |
| 4 | 100 | 8.5 | 100 | 2.2 | 10.7 |
| 5 | 300 | 25.5 | 400 | 8.8 | 34.3 |

Le cas 1 correspond à des vitesses d'injection très faibles pour l'oxydant et faible pour le gaz naturel. La pratique montre que les flammes produites sont sensibles aux forces de flottabilités et peuvent créer des points chauds sur la voûte d'un four, du fait du relèvement de la partie arrière de la flamme. Les cas 2 à 5 montrent différents exemples où le mélange des gaz est assuré par une quantité de mouvement apportée soit par les jets d'oxydant, soit par les jets de combustible, soit par les deux.

Le terme fluide environnant sensiblement inerte signifie le fluide (en général un gaz) situé à proximité du jet d'oxydant principal. En général, il est constitué par les gaz de combustion qui recirculent dans toute la zone de combustion ainsi qu'au voisinage des injections de fluides comburant et combustible, ces gaz de combustion étant plus ou moins dilué par l'air présent dans cette zone de combustion, air dont il ne reste en général que les espèces inertes (azote, argon) qui n'ont pas réagi avec le combustible.

D'autres caractéristiques et avantages de l'invention ressortiront de la description suivante, donnée à titre d'exemple, sans caractère limitatif, en regard des dessins annexés sur lesquels :
La figure 1 est un schéma d'une installation de combustion pour la mise en oeuvre du procédé de combustion selon l'invention,
La figure 2 est un schéma en vue de face de l'installation de la figure 1,
La figure 3 est un schéma selon une vue identique à celle de la figure 2 d'une première variante d'une installation de combustion pour illustrer un développement du procédé selon l'invention,
La figure 4 est un schéma selon une vue identique à celle de la figure 2 d'une seconde variante d'une installation de combustion pour illustrer un autre développement du procédé selon l'invention, et
La figure 5 est un graphique montrant l'émission en oxydes d'azote d'une installation mettant en oeuvre le procédé selon l'invention.

Les figures 1 et 2 illustrent un premier exemple de réalisation d'une installation de combustion pour la mise en oeuvre du procédé selon l'invention.

En référence à ces figures 1 et 2, l'installation 1 comprend, pour amorcer ou entretenir une combustion dans une zone principale de combustion 2, d'une part un injecteur 3 d'un jet central de combustible 4 (représenté en traits interrompus), comme par exemple un jet de gaz naturel, et d'autre part deux injecteurs identiques 5 et 6 de jets principaux d'un oxydant 7 et 8 (représentés en traits pleins), par exemple de l'air, éventuellement enrichi d'oxygène, ou de l'oxygène pur, disposés diamétralement opposés par rapport à l'injecteur 3 du jet central de combustible 4.

Pour leur approvisionnement respectif, l'injecteur 3 est relié à une alimentation de combustible 9, et les injecteurs 5 et 6, à une alimentation d'oxydant 10.

Par ailleurs, pour stabiliser la flamme et/ou faciliter le démarrage de l'installation 1, celle-ci comprend en outre un injecteur 13 d'un jet auxiliaire d'oxydant 14 (représenté en traits mixtes) dans une zone auxiliaire 2A de combustion (représentée par des haçhures) située en amont de la zone principale 2 de combustion. Comme on le voit sur la figure, le jet auxiliaire 14 est disposé à proximité de l'injecteur 3 du jet central de combustible 4 et associé à celui-ci. L'injecteur 13 est également approvisionné par l'alimentation d'oxydant 10.

Afin de pouvoir maîtriser aisément le débit total d'oxygène injecté par les jets principaux 7, 8 et auxiliaire 14 d'oxydant respectivement dans la zone 2 de combustion et dans la zone auxiliaire 2A de combustion, l'alimentation d'oxydant 10 comprend, reliés aux injecteurs d'oxydant 5, 6 et 13, des moyens 15 de répartition du débit total d'oxydant injecté en une première fraction alimentant les injecteurs 5 et 6 des jets 7 et 8 principaux d'oxydant et une seconde fraction, complémentaire à la première, alimentant l'injecteur 13 du jet auxiliaire d'oxydant 14.

Ces moyens 15 de répartition peuvent par exemple être réalisés par une conduite se piquant en dérivation sur une ligne principale d'alimentation en oxydant de l'alimentation 10 et dans laquelle est disposée une vanne pour réguler la fraction du débit total de l'oxydant alimentant l'injecteur auxiliaire 13.

Ainsi que l'on voit sur la figure 2, les divers injecteurs 3, 5, 6 et 13 possèdent par exemple des orifices de sortie circulaires de manière à former des jets coniques s'élargissant dans leurs directions de projection respectives indiquées par des flèches 20, 22, 24, et 26 sur la figure 1. Mais on peut aussi prévoir d'autre formes d'orifices de sortie comme par exemple des orifices en forme de fente, d'ellipse, d'anneau ou autre pour modifier la forme des jets.

Lors de la mise en ouvre du procédé selon l'invention, on injecte dans la zone principale 2 de combustion simultanément le jet central 4 de combustible et, à distance de celui-ci ainsi que diamétralement opposés par rapport à lui, les deux jets 7 et 8 principaux d'oxydant. On régule le débit total d'oxydant injecté par les jets principaux 7 et 8 et auxiliaire d'oxydant 14 de façon à ce qu'il soit supérieur au débit stoechiométrique d'oxydant nécessaire pour brûler tout le combustible injecté dans la zone de combustion 2 afin de réaliser une combustion complète, c'est-à-dire une combustion ne produisant pratiquement pas de combustible imbrûlé.

Avantageusement, en régime stable de fonctionnement, on régule le débit d'oxydant injecté par le jet auxiliaire d'oxydant à une valeur inférieure à 30%, et de préférence à une valeur comprise entre 2 et 15% du débit total d'oxydant injecté dans la zone de combustion.

Le jet central 4 de combustible est de préférence injecté avec une vitesse inférieure à 75m/s tandis que les deux jets 7 et 8 principaux d'oxydant sont injectés à une vitesse comprise de préférence entre 50 et 150m/s.

En outre, on dispose les points d'injection définis par la disposition des divers injecteurs de combustible 3 et d'oxydant 5 et 6, de telle sorte que la distance D entre le point d'injection de chaque jet principal d'oxydant 7, 8 satisfait par rapport au point d'injection du jet de combustible 4 à la relation suivante :$\frac{\text{D}}{\sqrt{\text{A}}} \text{> 5}$

Dans cette relation (I), D représente la distance minimale entre le bord externe du jet d'oxydant considéré, 7 ou 8, et le bord externe du jet de combustible 4 à leurs points respectifs d'injection (voir figure 2), et A représente la section du jet principal de l'oxydant considéré 7 ou 8 à son point d'injection.

Ainsi, les jets d'oxydant 7 et 8 et de combustible 4 ne commencent à se mélanger qu'à partir d'une distance L des points d'injection respectifs, dans des zones 30, 31 de mélange représentées en gris. La séparation des jets sur cette distance L permet à ceux-ci, notamment aux jets 7 et 8 principaux d'oxydant, d'entraîner une quantité importante du fluide environnant sensiblement inerte, comme cela est représenté par des flèches 32 sur la figure 1. Cette quantité entraînée du fluide environnant est généralement supérieure à cinq, de préférence à dix fois le débit du jet entraînant ce fluide. Dans le cas où les jets sont injectés dans une chambre de combustion fermée, ce fluide environnant est composé principalement de produits de combustion.

Du fait que le fluide environnant ne participe pas activement à la combustion et grâce à la quantité importante entraînée de ce fluide, on dilue le mélange oxydant / combustible dans les zones de mélange 30 et 31, et on agrandit le volume occupé par la zone principale 2 de combustion. Ceci a pour effet d'homogénéiser la distribution spatiale du champ de température dans cette zone principale 2 de combustion et de diminuer la température moyenne dans celle-ci, de sorte que l'émission des oxydes d'azote est efficacement réduite.

Pour optimiser d'avantage les conditions de combustion, la distance D satisfait en outre à la relation suivante :$\frac{\text{D}}{\sqrt{{\text{A}}_{\text{c}}}} \text{> 5}$ où A_{c} représente la section du jet de combustible à son point d'injection.

Pour le démarrage et ensuite pour la stabilisation de la combustion, on injecte en outre dans la zone principale 2 de combustion, à une distance Dₛ du jet 4 associé de combustible, le jet auxiliaire d'oxydant 14. La stabilisation de la combustion dans la zone principale 2 est assurée par la présence de la zone auxiliaire 2A de combustion en amont, qui assure ainsi une région d'inflammation stable du mélange oxydant/combustible dans la zone 2. Dₛ satisfait à la relation suivante :$\frac{{\text{D}}_{\text{s}}}{\sqrt{{\text{A}}_{\text{s}}}} \text{< 5}$

Dans cette relation (III), Dₛ représente la distance minimale entre le bord externe du jet auxiliaire d'oxydant 14 considéré et le bord externe du jet associé de combustible 4, à leurs points respectifs d'injection, et Aₛ représente la section du jet auxiliaire d'oxydant 14 à son point d'injection.

Bien entendu, dans toutes ces relations, les sections A, A_{c}, et Aₛ des jets à leurs points respectifs d'injection sont déterminées en prenant en compte leurs formes particulières géométriques.

En particulier, si par exemple la taille de la section d'un des jets principaux d'oxydant est supérieure à celle de l'autre, les distances D minimales entres les bords externes des jets respectifs d'oxydant et de combustible peuvent également être différentes, à savoir un jet d'oxydant ayant une section plus petite peut être disposé plus près du jet de combustible que celui ayant une section plus grande.

De plus, on peut prévoir plusieurs injecteurs de jets de combustible et plusieurs injecteurs de jets principaux d'oxydant. Dans ce cas, pour satisfaire à la relation (I), il faut considérer pour chaque jet principal d'oxydant le jet de combustible le plus proche de lui.

Dans une configuration minimale de l'invention, on ne prévoit qu'un jet de combustible, un jet d'oxydant principal et un jet d'oxydant auxiliaire, la disposition des jets satisfaisant aux relations (I), (II) et (III).

En variante à l'installation des figures 1 et 2 et comme cela est représenté sur la figure 3, on peut par exemple prévoir deux injecteurs supplémentaires 37 et 38 de jets principaux d'oxydant. Ces injecteurs 37 et 38 ainsi que les injecteurs 5 et 6 sont disposés symétriquement autour de l'injecteur 3 du jet central 4 de combustible. Une telle configuration permet de réaliser une installation de combustion plus compacte du fait que l'on peut choisir des injecteurs d'oxydant principal de diamètre réduit et disposés plus près de l'injecteur de combustible tout en satisfaisant à la relation (I).

La figure 4 montre en une vue de face identique à celle de la figure 2 une autre variante d'une installation 1 pour la mise en oeuvre du procédé selon l'invention.

L'installation de cette variante comprend trois injecteurs 50, 51 et 52 de trois jets d'un premier combustible, par exemple du gaz naturel, qui sont coplanaires avec des injecteurs 55 et 56 de jets principaux d'oxydant disposés diamétralement opposés par rapport aux injecteurs 50, 51 et 52, et un injecteur 53 d'un jet d'un second combustible, par exemple du fioul, disposé au dessus des trois injecteurs 50, 51 et 52 des jets du premier combustible et permettant d'alterner le combustible utilisé.

Bien entendu, les injecteurs 55 et 56 et par conséquent les jets d'oxydant principal projetés dans la zone de combustion par ceux-ci se trouvent, à leurs points respectifs d'injection, à une distance D minimale entre les bords externes par rapport au jet de combustible le plus proche, c'est-à-dire le jet projeté par l'injecteur 50 en ce qui concerne l'injecteur principal 55 et l'injecteur 52 en ce qui concerne l'injecteur principal 56, de façon à respecter les relations (I) et (II).

De plus, deux injecteurs 57 et 58 de jets auxiliaires d'oxydant sont disposés au dessus des trois injecteurs 50, 51 et 52 des jets de combustible dont l'un 57 est associé aux injecteurs 50, 51 et 53 et dont l'autre 58 est associé aux injecteurs 51, 52 et 53. Ces injecteurs auxiliaires 57 et 58 se trouvent à une distance Dₛ minimale entre les bords externes des jets de combustible de façon à respecter la relation (III).

Bien entendu, dans toutes les variantes représentées sur les figures 1 à 4, on peut également envisager d'inverser l'alimentation des injecteurs de sorte que l'on injecte des jets d'oxydant à la place des jets de combustible et vice versa du moment que les relations (I), (II) et (III) sont respectées.

La figure 5 montre à titre indicatif un graphique représentant un résultat obtenu avec le procédé selon l'invention mis en oeuvre à l'aide d'une installation du type représentée sur les figures 1 et 2 et dans laquelle on pouvait ajuster la distance D définie plus haut des jets d'oxydant principal par rapport au jet central de combustible. Ce graphique montre la quantité d'oxydes d'azote (NOₓ) produite lors de la combustion en fonction du paramètre D/√A défini plus haut.

Sur ce graphique, on voit que la formation des oxydes d'azotes diminue considérablement en fonction du paramètre D/√A. On voit clairement que pour les jets principaux d'oxydant dont la disposition respecte la relation$\frac{\text{D}}{\sqrt{\text{A}}} \text{> 5,}$ la réduction des émissions d'oxydes d'azote est importante.

Grâce au procédé selon l'invention et en particulier à la disposition des jets principaux et auxiliaires d'oxydant par rapport aux injecteurs de combustible, on obtient une combustion stable et une émission réduite des oxydes d'azote.

## Revendications

1. Procédé de combustion pour brûler un combustible, dans lequel on injecte simultanément dans une zone principale de combustion (2) au moins un jet de combustible (4) et à distance de celui-ci au moins un jet principal d'un oxydant (7, 8), dans lequel on dispose le point d'injection de chaque jet principal d'oxydant (7,8) par rapport au point d'injection du jet de combustible (4) le plus proche de lui à une distance D satisfaisant l'une au moins des relations suivantes :$\frac{\text{D}}{\sqrt{\text{A}}} \text{> 5 (et de préférence > 10) et/ou} \frac{\text{D}}{\sqrt{\text{B}}} \text{> 5 (et de préférence > 10)}$ D étant définie comme la distance minimale entre le bord externe du jet d'oxydant (7,8) considéré et le bord externe du jet de combustible (4) le plus proche de lui, à leurs points respectifs d'injection, et A et B étant respectivement la section du jet principal de l'oxydant (7,8) et la section du jet de combustible (4), les sections étant considérées au point d'injection des jets, de manière à maintenir les jets principal d'oxydant (7,8) et de combustible (4) séparés jusqu'à ce que ledit au moins un jet principal d'oxydant (7,8) et/ou le jet de combustible (4) ait entraîné une quantité d'un fluide environnant sensiblement inerte de manière à obtenir une combustion sensiblement uniforme, **caractérisé en ce que** l'on injecte dans une zone auxiliaire de combustion (2A) située en amont de ladite zone principale de combustion (2) au moins un jet auxiliaire d'un oxydant (14) pour stabiliser la combustion dans ladite zone principale de combustion (2), le point d'injection dudit jet auxiliaire d'oxydant (14) étant disposé à une distance Dₛ du jet associé de combustible (4), Dₛ satisfaisant à la relation suivante :$\frac{{\text{D}}_{\text{s}}}{\sqrt{{\text{A}}_{\text{s}}}} \text{< 5}$ Dₛ étant la distance minimale entre le bord externe du jet auxiliaire d'oxydant (14) considéré et le bord externe du jet associé de combustible (4), à leurs points respectifs d'injection, et Aₛ étant la section du jet auxiliaire d'oxydant considéré à son point d'injection.

2. Procédé selon la revendication 1, **caractérisé en ce que** la quantité de fluide environnant entraîné est supérieure à cinq, encore plus préférentiellement à dix fois son propre débit.

3. Procédé selon l'une des revendications 1 ou 2, **caractérisé en ce que** l'on régule le débit local d'oxydant injecté par lesdits jets principal et auxiliaire d'oxydant (7,8,14) à une valeur supérieure au débit stoechiométrique d'oxydant nécessaire pour brûler tout le combustible injecté dans la zone de combustion par ledit au moins un jet de combustible (4).

4. Procédé selon l'une des revendications 1 à 3, **caractérisé en ce que** l'on régule le débit de l'oxydant injecté par ledit au moins un jet auxiliaire (14) à une valeur inférieure à 30%, de préférence compris entre 2% et 15% du débit total d'oxydant injecté dans la zone de combustion.

5. Procédé selon l'une des revendications 1 à 4, **caractérisé en ce que** l'on régule le débit total d'oxydant injecté par lesdits jets principal et auxiliaire d'oxydant (7, 8, 14) à une valeur supérieure au débit stoechiométrique d'oxydant nécessaire pour brûler tout le combustible injecté dans la zone de combustion par ledit au moins un jet de combustible (4).

6. Procédé selon l'une des revendications 1 à 5, **caractérisé en ce que** l'on régule le débit de l'oxydant injecté par ledit au moins un jet auxiliaire (14) à une valeur inférieure à 30%, de préférence compris entre 2% et 15% du débit total d'oxydant injecté dans la zone de combustion (2).

7. Procédé selon l'une des revendications 1 à 6, **caractérisé en ce que** l'on injecte symétriquement autour dudit au moins un jet de combustible (4), plusieurs jets principaux d'oxydant (5,6,37,38).

8. Procédé selon la revendication 7, **caractérisé en ce que** l'on injecte dans ladite zone de combustion deux jets principaux d'oxydant (5,6) disposés diamétralement opposés par rapport à au moins un jet central de combustible (4).

9. Procédé selon la revendication 8, **caractérisé en ce que** l'on injecte dans ladite zone de combustion trois jets centraux de combustible (50,51,52), coplanaires avec les deux jets principaux d'oxydant (55,56) disposés diamétralement opposés par rapport aux trois jets centraux de combustible (50,51,52).

10. Procédé selon l'une des revendications 1 à 9, **caractérisé en ce que** l'on injecte dans ladite zone de combustion au moins un jet d'un premier combustible (50,51,52), notamment du gaz naturel, et au moins un jet d'un second combustible (53), notamment du fioul.

## Patentansprüche

1. Verbrennungsverfahren zum Verbrennen eines Brennstoffs, bei dem man gleichzeitig in eine Hauptverbrennungszone (2) mindestens einen Brennstoffstrahl (4) und von diesem entfernt mindestens einen Hauptstrahl eines Oxidationsmittels (7, 8) einspritzt, bei dem man den Einspritzpunkt jedes Oxidationsmittelhauptstrahls (7, 8) in Bezug auf den Einspritzpunkt des Brennstoffstrahls (4) anordnet, der diesem in einer Entfernung D am nächsten liegt, die mindestens eines der folgenden Verhältnisse erfüllt:$\frac{\text{D}}{\sqrt{\text{A}}} \text{> 5 (und vorzugsweise > 10) und/oder} \frac{\text{D}}{\sqrt{\text{B}}} \text{> 5 (und vorzugsweise > 10)}$ wobei D als die Mindestentfernung zwischen dem Außenrand des betreffenden Oxidationsmittelstrahls (7, 8) und zwischen dem Außenrand des Brennstoffstrahls (4), der diesem am nächsten liegt, zu ihren jeweiligen Einspritzpunkten definiert wird, und wobei A und B der Querschnitt des Oxidationsmittelhauptstrahls (7, 8) und der Querschnitt des Brennstoffstrahls (4) sind, wobei die Querschnitte am Einspritzpunkt der Strahlen genommen werden, sodass der Oxidationsmittelhauptstrahl (7, 8) und der Brennstoffstrahl (4) getrennt bleiben, bis der mindestens eine Oxidationsmittelhauptstrahl (7, 8) und/oder der Brennstoffstrahl (4) eine Menge eines Umgebungsfluids, das im Wesentlichen inert ist, mitgenommen hat, sodass eine im Wesentlichen gleichförmige Verbrennung erzielt wird, **dadurch gekennzeichnet, dass** man mindestens einen Hilfsstrahl eines Oxidationsmittels (14) in eine Hilfsverbrennungszone (2A) einspritzt, die der Hauptverbrennungszone (2) vorausgeht, um die Verbrennung in der Hauptverbrennungszone (2) zu stabilisieren, wobei der Einspritzpunkt des Oxidationsmittelhilfsstrahls (14) in einer Entfernung Dₛ von dem dazugehörenden Brennstoffstrahl (4) angeordnet ist, wobei Dₛ das folgende Verhältnis erfüllt:$\frac{{\text{D}}_{\text{s}}}{\sqrt{{\text{A}}_{\text{s}}}} \text{<5}$ wobei Dₛ die Mindestentfernung zwischen dem Außenrand des betreffenden Oxidationsmittelhilfsstrahls (14) und zwischen dem Außenrand des dazugehörenden Brennstoffstrahls (4) zu ihren jeweiligen Einspritzpunkten ist, und Aₛ der Querschnitt des betreffenden Oxidationsmittelhilfsstrahls an seinem Einspritzpunkt genommen ist.

2. Verfahren nach Anspruch 1, **dadurch gekennzeichnet, dass** die mitgenommene Menge Umgebungsfluid größer ist als fünf Mal und vorzugsweise zehn Mal sein eigener Durchfluss.

3. Verfahren nach der Anspruch 1 oder 2, **dadurch gekennzeichnet, dass** man den lokalen Durchfluss an Oxidationsmittel, der von dem Hauptstrahl und dem Hilfsstrahl Oxidationsmittel (7, 8, 14) eingespritzt wird, auf einen Wert einstellt, der größer ist als der stöchiometrische Oxidationsmitteldurchfluss, der erforderlich ist, um den ganzen durch den mindestens einen Brennstoffstrahl (4) in die Verbrennungszone eingespritzten Brennstoff zu verbrennen.

4. Verfahren nach einem der Ansprüche 1 bis 3, **dadurch gekennzeichnet, dass** man den durch den mindestens einen Hilfsstrahl (14) eingespritzten Oxidationsmitteldurchfluss auf einen Wert kleiner als 30 % einstellt, vorzugsweise zwischen 2 % und 15 % des Gesamtdurchflusses an Oxidationsmittel, der in die Verbrennungszone eingespritzt wird.

5. Verfahren nach einem der Ansprüche 1 bis 4, **dadurch gekennzeichnet, dass** man den von dem Hauptstrahl und dem Hilfsstrahl Oxidationsmittel (7, 8, 14) eingespritzten Gesamtdurchfluss an Oxidationsmittel auf einen Wert einstellt, der größer ist als der stöchiometrische Durchfluss an Oxidationsmittel, der erforderlich ist, um den ganzen in die Verbrennungszone von dem mindestens einen Brennstoffstrahl (4) eingespritzten Brennstoff zu verbrennen.

6. Verfahren nach einem der Ansprüche 1 bis 5, **dadurch gekennzeichnet, dass** man den von dem mindestens einen Hilfsstrahl (14) eingespritzten Oxidationsmitteldurchfluss auf einen Wert kleiner als 30 % einstellt, vorzugsweise zwischen 2 % und 15 % des Gesamtdurchflussess an Oxidationsmittel, der in die Verbrennungszone (2) eingespritzt wird.

7. Verfahren nach einem der Ansprüche 1 bis 6, **dadurch gekennzeichnet, dass** man symmetrisch um den mindestens einen Brennstoffstrahl (4) mehrere Oxidationsmittelhauptstrahlen (5, 6, 37, 38) einspritzt.

8. Verfahren nach Anspruch 7, **dadurch gekennzeichnet, dass** man in die Verbrennungszone zwei Oxidationsmittelhauptstrahlen (5, 6) einspritzt, die einander in Bezug auf mindestens einen zentralen Brennstoffstrahl (4) diametral gegenüberliegen.

9. Verfahren nach Anspruch 8, **dadurch gekennzeichnet, dass** man in die Verbrennungszone drei zentrale Brennstoffstrahlen (50, 51, 52) einspritzt, die in der gleichen Ebene liegen wie die zwei Oxidationsmittelhauptstrahlen (55, 56), die diametral zu den drei zentralen Brennstoffstrahlen (50, 51, 52) gegenüber liegend angeordnet sind.

10. Verfahren nach einem der Ansprüche 1 bis 9, **dadurch gekennzeichnet, dass** man in die Verbrennungszone mindestens einen Strahl eines ersten Brennstoffs (50, 51, 52) insbesondere Erdgas, und mindestens einen Strahl eines zweiten Brennstoffs (53), insbesondere Heizöl, einspritzt.

## Claims

1. Combustion process for burning a fuel, in which at least one fuel jet (4) and some distance therefrom at least one main jet of an oxidizer (7, 8) are simultaneously injected into a main combustion zone (2), in which process the point of injection of each main oxidizer jet (7, 8) with respect to the point of injection of the fuel jet (4) closest to it is arranged a distance D away satisfying at least one of the following relations:$\frac{\text{D}}{\sqrt{\text{A}}} \text{>5 (and preferably >10) and/or} \frac{\text{D}}{\sqrt{\text{B}}} \text{>5(and preferably >10)}$ D being defined as the minimum distance between the outer edge of the relevant oxidizer jet (7, 8) and the outer edge of the fuel jet (4) closest to it, at their respective points of injection, and A and B being respectively the cross section of the main jet of the oxidizer (7, 8) and the cross section of the fuel jet (4), the cross sections being considered at the point of injection of the jets, in such a way as to keep the fuel (4) and main oxidizer (7, 8) jets separated until the said at least one main oxidizer jet (7, 8) and/or the fuel jet (4) has entrained a quantity of a substantially inert surrounding fluid so as to obtain substantially uniform combustion, **characterized in that** at least one auxiliary jet of an oxidizer (14) is injected into an auxiliary combustion zone (2A) situated upstream of the said main combustion zone (2) so as to stabilize the combustion in the said main combustion zone (2), the point of injection of the said auxiliary oxidizer jet (14) being arranged a distance Dₛ away from the associated fuel jet (4), Dₛ satisfying the following relation:$\frac{{\text{D}}_{\text{s}}}{\sqrt{{\text{A}}_{\text{s}}}} \text{< 5}$ Dₛ being the minimum distance.between the outer edge of the relevant auxiliary oxidizer jet (14) and the outer edge of the associated fuel jet (4), at their respective points of injection, and As being the cross section of the relevant auxiliary oxidizer jet at its point of injection.

2. Process according to Claim 1, **characterized in that** the quantity of surrounding fluid entrained is greater than five, even more preferably than ten times its own flow rate.

3. Process according to either of Claims 1 and 2, **characterized in that** the local flow rate of oxidizer injected by the said main and auxiliary oxidizer jets (7, 8, 14) is adjusted to a value above the stoichiometric flow rate of oxidizer required to burn all the fuel injected into the combustion zone by the said at least one fuel jet (4).

4. Process according to one of Claims 1 to 3, **characterized in that** the flow rate of oxidizer injected by the said at least one auxiliary jet (14) is adjusted to a value below 30%, preferably between 2% and 15% of the total flow rate of oxidizer injected into the combustion zone.

5. Process according to one of Claims 1 to 4, **characterized in that** the total flow rate of oxidizer injected by the said main and auxiliary oxidizer jets (7, 8, 14) is adjusted to a value above the stoichiometric flow rate of oxidizer required to burn all the fuel injected into the combustion zone by the said at least one fuel jet (4).

6. Process according to one of Claims 1 to 5, **characterized in that** the flow rate of oxidizer injected by the said at least one auxiliary jet (14) is adjusted to a value below 30%, preferably between 2% and 15% of the total flow rate of oxidizer injected into the combustion zone (2).

7. Process according to one of Claims 1 to 6, **characterized in that** several main oxidizer jets (5, 6, 37, 38) are injected symmetrically about the said at least one fuel jet (4).

8. Process according to Claim 7, **characterized in that** two main oxidizer jets (5, 6) arranged diametrically opposite with respect to at least one central fuel jet (4) are injected into the said combustion zone.

9. Process according to Claim 8, **characterized in that** three central fuel jets (50, 51, 52) which are coplanar with the two main oxidizer jets (55, 56) arranged diametrically opposite with respect to the three central fuel jets (50, 51, 52) are injected into the said combustion zone.

10. Process according to one of Claims 1 to 9, **characterized in that** at least one jet of a first fuel (50, 51, 52), in particular natural gas, and at least one jet of a second fuel (53), in particular fuel oil, are injected into the said combustion zone.
